# EUROPÄISCHE PATENTSCHRIFT

(11) **EP 2 866 955 B1**
(45) Veröffentlichungstag und Bekanntmachung des Hinweises auf die Patenterteilung: **09.10.2019**
(21) Anmeldenummer: 13741969.3
(22) Anmeldetag: 27.06.2013
(51) Int. Cl.: B08B 9/049, E03F 9/00

(54) **DREHVORRICHTUNG UND KANALSPÜL- UND INSPEKTIONSSYSTEM**
ROTATING DEVICE AND PIPE FLUSHING AND INSPECTION SYSTEM
DISPOSITIF DE ROTATION ET SYSTÈME DE LAVAGE ET D'INSPECTION DE CANALISATIONS

(30) Priorität: 27.06.2012 DE 102012012688
(43) Veröffentlichungstag der Anmeldung: 06.05.2015
(73) Patentinhaber: Pläsier, Arnold, 26506 Norden-Leegemoor (DE); Wenk, Christoph, 26524 Hage (DE)
(72) Erfinder: VAN DÜLLEN, Udo, 26524 Hage (DE)
(74) Vertreter: Busse & Busse
(86) Internationale Anmeldenummer: PCT/EP2013/001886
(87) Internationale Veröffentlichungsnummer: WO 2014/000887

(56) Entgegenhaltungen:
- EP-A2- 0 645 191
- DE-A1- 4 226 336
- DE-A1- 19 509 422
- DE-A1- 19 937 145
- DE-A1- 19 947 293
- DE-U1-202010 002 714
- JP-A- H11 114 513
- SU-A1- 1 174 103
- SU-A1- 1 207 538
- US-A- 2 974 932
- US-A- 5 143 105

## Beschreibung

Die vorliegende Erfindung betrifft eine Drehvorrichtung zum Drehen zumindest eines Teils eines an einen Spülschlauch anzuschließenden Spülkopfes, wie sie aus der DE 195 09 422 A1 bekannt ist. Die bekannte, zur Reinigung von Lüftungskanälen vorgesehene Vorrichtung weist einen zweiachsig drehbar gelagerten Spritzkopf mit Spritzdüsen für Reinigungsflüssigkeit auf, der von einem Motor in rotierendem Umlauf gehalten wird. Zur Streckenreinigung in Lüftungskanälen kann die Vorrichtung auf einem Schlitten angeordnet und mit Zugketten vorbewegt werden

Eine andere rotierende Düse für wässrige Spülflüssigkeiten ist aus der EP 0 645 191 A2 bekannt, die durch die Spülflüssigkeit über eine Turbine mit Bremseinrichtung in gleichförmig langsamem Umlauf gehalten wird.

Aus der SU 1207538 A1 ist ein Drehsystem ersichtlich, das ein in den Spülschlauch eingeschaltetes Kupplungsglied umfasst, das eine freie Drehbarkeit eines endseitigen Spülkopfes und des zu dem Kupplungsglied führenden Endstücks des Spülschlauchs gegenüber dem übrigen Spülschlauch erlaubt. Der Spülkopf weist verschiedene Düsen auf und richtet sich unter Schwerkraft mit Hilfe eines Exzenters vertikal aus.

Eine Drehvorrichtung ist an einer Spülsonde vorgesehen, die mit einem vorgeschobenen Kamerakopf verbunden ist und zum Spülen einen drehbeweglichen Trommelteil lagert, der schräg gestellte Düsen aufweist und der mit der Rückwirkung der Düsen als Antriebsvorrichtung rotiert.

Bei der Inspektion von Regen-, Betriebs- oder Abwasserkanälen sind oftmals Hindernisse zu überwinden oder Abzweigungen wahrzunehmen, für die der an einem Spülschlauch befindliche Spülkopf mit seinen Spüldüsen zu drehen ist. Die Drehung wurde im Stand der Technik jahrelang manuell vorgenommen. Hierbei wurde der Schlauch mit den Händen oder einer Klemmvorrichtung gedreht, was insbesondere bei über Längen von mehreren Dutzend Metern im Kanal befindlichen Spülschläuchen mühsam ist. Bekannt ist es nach jüngsten Messeveröffentlichungen ebenfalls, den gesamten am Spülwagen befindlichen Spülschlauch auf seiner Haspel zu drehen. Hierzu wird die Haspel drehbar aufgehängt.

Mit dem Drehen des gesamten Spülschlauchs, der oftmals über eine Länge von mehr als 150 m im Kanal angeordnet ist, ist somit regelmäßig ein hoher Kraftaufwand verbunden. Gleichzeitig wird über die das Drehmoment über den kompletten Schlauch übertragen, was mit einer hohen Beanspruchung des Schlauches insgesamt sowie insbesondere der ersten im Bereich der Haspel befindlichen Meter einhergeht. Dies führt zu einem hohen Verschleiß. Außerdem ist die Drehung über die gesamte Länge des Schlauches aufgrund nicht auszuschließender Verwindung des Schlauches nicht ausreichend kontrollierbar.

Es ist daher Aufgabe der vorliegenden Erfindung, die Drehung eines Spülkopfes im Kanal bei weniger Kraftaufwand gezielter vornehmen zu können.

Erfindungsgemäß wird diese Aufgabe durch einen Gegenstand gemäß Anspruch 1 sowie durch ein System gemäß Anspruch 19 gelöst. Vorteilhafte Ausgestaltungen der Erfindungen lassen sich den auf diese Ansprüche rückbezogenen Unteransprüchen sowie der nachfolgenden Beschreibung entnehmen.

Eine erfindungsgemäße Drehvorrichtung ist dergestalt ausgebildet, dass sie einen einen Wassereinlass aufweisenden, zur Abstützung eines Drehmoments an dem Spülschlauch ausgebildeten Anschluss für den Spülschlauch, zumindest einen leitungsmäßig mit dem Wassereinlass verbundenen Wasserauslass sowie eine Antriebsvorrichtung für die Drehbewegung aufweist. Ein den Wasserauslass umfassender Drehteil der Drehvorrichtung ist mittels der Antriebsvorrichtung relativ zu einem den Anschluss umfassenden Anschlussteil der Drehvorrichtung um eine Drehachse drehbar. Die Drehachse entspricht zur geringstmöglichen Beeinflussung der Schlauchführung im Kanal vorzugsweise der Längsmittelachse der Drehvorrichtung. Durch eine solche Drehvorrichtung wird nur das letzte Ende eines in einem Regen-, Betriebs- oder Abwasserkanal befindlichen Spülschlauches umfassend den Spülkopf gedreht. Es handelt sich somit um eine Spülkopf - und/oder Spülschlauchdrehvorrichtung. Die Drehvorrichtung kann hierbei soweit vom Spülkopf entfernt angeordnet werden, dass gängige und üblicherweise schmalere Hausanschlusskanäle von dem Spülkopf befahren werden können, gleichzeitig jedoch nur der vordere Teil des Spülschlauches zwischen Drehvorrichtung und Spülkopf gedreht werden kann. Die minimale Länge dieses vorderen Teils ergibt sich durch die Steifigkeit des Spülschlauches in Abhängigkeit von dem Kanaldurchmesser. Sie ist danach zu bemessen, dass der Spülkopf auch bei auf dem Boden des Kanals befindlicher Drehvorrichtung am Kanalscheitel schweben kann. Da durch den vor der Drehvorrichtung im Kanal befindlichen Spülkopf der Kanal im Bereich der Drehvorrichtung bereits teilweise gespült ist, kann die Drehvorrichtung ohne Probleme am Boden des Kanals durch diesen gezogen werden.

Durch die Drehung des zumindest einen Teils des Spülkopfes aufgrund der Drehvorrichtung wird nur ein kleines Drehmoment benötigt. Der Spülschlauch kann somit gezielter bewegt werden, es findet lediglich eine Abstützung des Drehmoments gegenüber dem Rest des Spülschlauches und somit eine geringere Belastung des Spülschlauches dar, da nur deutlich kleinere Momente aufgebracht werden müssen. Darüber hinaus kann somit unabhängig von den Montagebegebenheiten der Haspel eine Drehvorrichtung für den Spülkopf leicht nachgerüstet werden, ohne am Spülwagen Änderungen z.B. der Haspel vornehmen zu müssen.

Unter Drehen des Spülkopfes um eine Längsachse wird hierbei nicht notwendigerweise eine 360° Drehung verstanden. Vielmehr kann es ausreichen, wenn der Spülkopf um seine Längsachse herum sowohl in die eine wie auch in die andere Richtung um bis zu 160°, vorzugsweise um bis zu 180°, drehbar bzw. verschwenkbar ist. Auch kann statt Wasser als Reinigungs- bzw. Spülmedium ein anderes Reinigungs- oder Spülfluid Verwendung finden. Entsprechend umfasst ein Wasserauslass oder - einlass sowie ein Wasseranschluss auch Ausführungsformen für andere Fluide.

Die Drehvorrichtung ist hierbei mit einem möglichst geringen Durchmesser auszubilden und insbesondere rotationssymmetrisch sowie mit nur wenigen Ecken zu versehen, damit ein Vorziehen des Schlauches im Kanal möglichst wenig beeinflusst wird und insbesondere auch ein Herumziehen um Ecken des Kanals bzw. in Abzweige hinein leicht möglich ist. Insbesondere für Letzteres ist in einer vorteilhaften Weiterbildung der Erfindung der Wassereinlass einenends mit einem hohlkugelartigen Einlassende und anderenends mit einer Einlasstülle versehen, die insbesondere mit dem Spülschlauch verpressbar. Durch die Verwendung eines hohlkugelartigen Einlassendes, welches vorzugsweise einstückig mit dem anderen Ende der Einlasstülle ausgebildet, kann ein Wasserzuführung in die Drehvorrichtung zentral erfolgen, so dass sich der Außenumfang der Drehvorrichtung in Richtung einer Längsachse betrachtet möglichst wenig über den Außenumfang des Spülschlauches abhebt.

Vorzugsweise ist das Einlassende in einer Einlasspfanne in der Drehvorrichtung angeordnet und insbesondere unter Druck selbstdichtend ausgebildet. Hierdurch ist ein dichtender Anschluss mit einer größtmöglichen Beweglichkeit an den Spülschlauch und der Drehvorrichtung gewährleistet. Insbesondere kann das Einlassende hierbei ein ein- oder zweiachsiges Gelenk mit dem Anschlussteil ausbilden. Das Gelenk kann durch einen in der Kugelpfanne eingelassenen bzw. in der Außenseite der Hohlkugel angeordneten Bolzen als einachsige Variante ausgebildet werden. Sofern eine zweiachsige Ausbildung des Gelenkes sinnvoll erscheint, kann dieses insbesondere nach Art eines Kardangelenkes dergestalt ausgebildet sein, dass das hohlkugelartige Einlassende verbolzt in einer Pfanne angeordnet ist, welche auf ihrer Außenseite ebenfalls wiederum verbolzt insbesondere in einem weiteren pfannenartigen Einsatz angeordnet ist. Die Achsen der Bolzen sind hierbei rechtwinklig zueinander angeordnet, gleichzeitig weist die Lagerung der Bolzen etwas Spiel auf, damit die Kugel- bzw. Rundflächen sich optimal an die Rundungen der Pfanne anschmiegen können und somit einerseits eine ausreichende Dichtung und andererseits eine optimale Drehmomentabstützung gegenüber dem Spülschlauch ermöglicht wird.

Auf ähnliche Weise wie der Wassereinlass kann in einem weiteren erfindungsgemäßen Ausführungsbeispiel auch der Wasserauslass ausgebildet sein. Der Wasserauslass kann einenends einen hohlkugelartiges Auslassende und anderenends eine Auslasstülle aufweisen, die insbesondere mit dem Spülschlauch verpressbar ist. Hierdurch ergeben sich wie vorbeschrieben die Vorteile der Anordnung eines Spülschlauches an der Drehvorrichtung. Dies gilt insbesondere für Ausbildungen, in denen das Auslassende in einer Pfanne angeordnet und insbesondere unter Druck selbstdichtend ausgebildet ist. Hierbei bildet das Auslassende vorzugsweise ein ein- oder zweiachsiges Gelenk mit aus. Durch die Integration zweier Spülschlauchanschlüsse in die Drehvorrichtung, und zwar an deren entgegengesetzten Enden wird eine maximale Beweglichkeit des Spülschlauches gewährleistet. Gleichzeitig baut die Drehvorrichtung dennoch kompakt und die Wasserzuführung zum Spülkopf erfolgt zentral durch die Drehvorrichtung hindurch, was zu geringen Druckverlusten führt.

Die Antriebsvorrichtung ist mit zumindest einem Motor versehen, der als Hydraulikmotor oder als elektrischer Motor ausgebildet ist. Hierbei kann es sich insbesondere um einen auch bei geringen Drehzahlen hohe Drehmomente erzeugende Torquemotor handeln. Möglich ist auch eine reine Ventilsteuerung, bei der allein durch von unterschiedlichen Ausströmen erzeugte Impulse ein Teil der Vorrichtung gegen einen anderen Teil der Vorrichtung verdreht wird. Allerdings ist bei dem verwendeten Wasser die Verschmutzungsgefahr für eine Ventilsteuerung relativ groß, so dass eine gegenüber dem Außenraum abgedichtete Antriebsvorrichtung sinnvoller ist. Entsprechend kann der Motor an dem Drehteil oder an dem Anschlussteil festgelegt sein. Dies ist je nach Konfiguration der Drehvorrichtung sinnvoll. Bei der Festlegung des Motors an oder in dem Drehteil kann ein im Anschlussteil zur Verfügung stehender zusätzlicher Bauraum für etwaige Vortriebs- oder Spüldüsen verwendet werden.

Vorzugsweise werden zwei, drei oder vier Motoren verwendet, die in Umfangsrichtung um eine zentrale Längsachse herum verteilt angeordnet sind und in Summe dann ein ausreichend großes Drehmoment zur Verfügung stellen.

Eine Anordnung nicht auf Seiten des Drehteils sondern zwischen Dreh- und Anschlussteil z.B. als Torquemotor oder eine Anordnung auf Seiten des Anschlussteils führt zu für größerem Bauraum in dem Drehteil, in welchem beispielsweise eine Kamera und etwaige Spüldüsen angeordnet werden können.

In einer weiteren vorteilhaften Ausgestaltung der Erfindung ist die Drehvorrichtung mit einem Getriebe versehen, welches ein von einem oder mehreren Motoren ausgeübtes Drehmoment übersetzt und welches vorzugsweise innerhalb der Drehvorrichtung zwischen Drehteil und Anschlussteil angeordnet ist. Hierdurch können bei kleinen Motoren und hohen Drehzahlen dennoch hohe Drehmomente überzeugt werden, und zwar indem eine entsprechende Übersetzung vorgegeben wird. Demnach können auch mit niedrigen Spannungen betriebene Motoren verwendet werden. Entsprechend kann auch die Vorrichtung wieder kleiner bauen, was der Kanalgängigkeit zugute kommt. Vorteilhafterweise treiben mehreren Motoren dasselbe Antriebszahnrad des Getriebes an. Motoren und Getriebe sind jeweils Teil der Antriebsvorrichtung.

Vorzugsweise ist das Getriebe als selbsthemmendes Getriebe ausgebildet um in einem Schadensfall des Motors das Drehen des Spülschlauchs auf die herkömmliche Weise zu ermöglichen.

Vorteilhafterweise wird das Getriebe einerseits in einem insbesondere gegenüber dem Kanal abgedichteten Bauraum auf einer nach außen von einer zentralen Längsmittelachse weggerichteten Fläche des Dreh- oder Anschlussteils und andererseits an der zur zentralen Längsmittelachse hin gerichteten Innenseite einer Gehäusewand abgestützt. Hierdurch ergeben sich Vorteile bezüglich der Außenabmessungen der Drehvorrichtung. Die Drehvorrichtung baut nicht besondere lang, so dass eine Abzweigung im Kanal besser möglich ist. Typischerweise ist die Drehvorrichtung bei einer Länge von ca. 100 mm und einem Außendurchmesser nicht mehr als 75 mm auch noch in kleinste Hausabwasserkanäle einbringbar.

Vorteilhafterweise ist das Anschlussteil oder das Drehteil mit einem insbesondere hohlzylinderförmigen Flansch versehen, welcher einen Leitungskanal ausbildet und auf dem der dann andere, relativ verdrehbare Teil (Dreh- oder Anschlussteil) mit gelagert ist. Auf einem solchen hohlzylinderförmigen Flansch kann dann auch das Getriebe gelagert werden.

Ein zwischen Anschlussteil und Drehteil ausgebildeter Hohlraum der Drehvorrichtung ist gerade bei der Anordnung von Teilen des Motors oder des Getriebes in diesem Hohlraum gegenüber dem Außenraum der Drehvorrichtung abgedichtet und mit einem Überdruckventil gegen Wassereindringen gesichert. Dieses Überdruckventil sichert die eigentlichen, den Hohlraum schützenden Dichtungen. Dies dient der Langlebigkeit der Vorrichtung, wobei unter langlebig hierbei Zeiträume von zumindest 6 Monaten zu verstehen sind. Aus dem Ventil nach außen austretendes Wasser indiziert einen Schaden der Drehvorrichtung, da dann durch die Drehvorrichtung zum Spülkopf zu transportierendes Wasser an den Dichtungen zum Hohlraum ansteht.

In einer gleichzeitigen Ausbildung als Spülkopf weist die Drehvorrichtung wenigstens eine und vorzugsweise mehrere zur Erzeugung eines unsymmetrisch um die Längsachse der Drehvorrichtung herumverteilten Sprühbildes ausgebildete (Spül-)Düsen auf. Der Wasserauslass wird in diesem Fall durch die Spüldüse(n) gebildet. Insofern ist eine erfindungsgemäße Drehvorrichtung auch als Spülkopf verwendbar. Insbesondere weist der Spülkopf hierbei bezüglich seiner Düsenanordnung Elemente der in dem deutschen Gebrauchsmusters 20 2010 002 714.4 beschriebenen Erfindung auf.

In einer weiteren Ausbildung der Erfindung ist das Anschlussteil mit einer entlang seines Umfanges verlaufenden Ausnehmung versehen, über die eine Vortriebsdüse des Drehteils während einer Drehung des Drehteils vorzugsweise kontinuierlich mit Wasser versorgt werden kann. Diese Vortriebsdüse, bei der es sich auch um die vorbezeichneten Spüldüsen handeln kann, wird somit von einer an eine zentrale Wassereinlassöffnung angeschlossene Ausnehmung versorgt, wobei gewährleistet ist, dass sich der an den Düsen innenseitig anstellende Druck zunächst an allen Düsen identisch und dann in den Spüldüsen selbst passend einstellbar ist.

Zur Ausbildung der Drehvorrichtung als Spülkopf ist erfindungsgemäß weiterhin vorgesehen, dass die Drehvorrichtung wenigstens eine Kamera und/oder zumindest ein Beleuchtungsmittel umfassen kann. Insbesondere kann die Kamera in dem Drehteil angeordnet sein, so dass eine ausreichende Sicht auch bei einer Drehung des Drehteils gewährleistet werden kann. Typischweise führt der Wasserauslass des Drehteils unmittelbar aus dem Spülkopf hinaus, es sind allerdings auch vorteilhafte Ausführungsformen vorstellbar, bei denen ein oder mehrere drehbare und somit steuerbare Wasserauslässe des Drehteils zur variablen Ansteuerung der Düsen des Anschlussteils verwendbar sind.

Zu Wartungs- und Austauschzwecken ist die Kamera vorzugsweise in einem von dem Rest de Drehteils abnehmbaren Kamerakopf angeordnet. Dieser kann auch eine eigene Kapselung aufweisen, um die Kamera möglichst unempfindlich gegen Verschmutzung auszubilden.

Um der Drehvorrichtung auch eine Adapterfunktion zukommen zu lassen, ist in einer weiteren vorteilhaften Ausgestaltung der Wassereinlass zum Anschluss eines Spülschlauches ausgebildet, der einen größeren Durchmesser aufweist als ein am Wasserauslass anschließbarer Spülschlauch. Hierdurch kann in einem zum Spülkopf hin gerichteten Schlauch eine geringere Wassermenge transportiert werden. Die durch den größeren Schlauch zur Drehvorrichtung transportierte Wassermenge kann für deren Düsen oder auch für die Drehung des Drehteils der Drehvorrichtung verwendet werden. Hierdurch ist einerseits eine Einführbarkeit des Spülkopfes auch in schmale Kanäle besser gewährleistet, andererseits ist in den größeren Kanälen, in denen die Drehvorrichtung verbleibt, eine höhere Spülwirkung erzielbar.

Die eingangs gestellte Aufgabe wird auch durch ein Kanalspül- und Inspektionssystem gelöst, welches einen Spülkopf, einen Spülschlauch und ein Drehvorrichtung aufweist, wobei die Drehvorrichtung wie vor- oder nachbeschrieben ausgebildet ist. Entsprechend kommen diesem System auch die vor- und nachbeschriebenen Vorteile zu.

Insbesondere ist die Drehvorrichtung bei einem erfindungsgemäßen System über ein von dem Spülkopf her kommendes Steuer- und Versorgungskabel, welches eine Steuer- und Versorgungsleitung mit ausbildet, steuerbar. Eine Drehung des Spülkopfes durch den Drehteil führt nicht zu einer Verdrehung des zwischen Spülkopf und Drehteil verlaufenden Kabels. Vielmehr wird die Drehung auf eine von einem Spülwagen her bzw. einer Bedieneinheit her- und zum Spülkopf hinführende Steuer- und Versorgungsleitung bzw. ein diese mitausbildendes Steuer- und Versorgungskabel verteilt, so dass dieses wenig belastet wird. Etwaige Drehungen des Spülkopfes durch die Drehvorrichtung können sich dann auf die gesamte Länge des Kabels zwischen dem Spülwagen bzw. Bedienstand und dem Spülkopf verteilen, während ein ggf. weiteres Kabel zwischen Spülkopf und Drehteil der Drehvorrichtung nicht verdreht wird. Dieses ggf. weitere Kabel ist auf Seiten des Drehteils der Dreheinheit angeordnet, so dass es sich im Betrieb nicht verdreht. Der Schlauch zwischen Drehteil und Spülkopf und der Schlauch zwischen Drehvorrichtung und Spülwagen ist zwar jeweils biegsam ausgebildet, um in Abzweigungen des Kanals hinein gelangen zu können, er lässt sich jeweils in sich jedoch so weitgehend wie möglich nicht verdrehen (tordieren). Eine Drehung der Dreheinheit verdreht somit direkt den Spülkopf. Durch den aus den Düsen des Spülkopfes entstehenden Schub, durch den Spülkopf im Kanal an eine Wand gedrückt wird, kann der Spülkopf, der auch für den Vortrieb zuständig ist, dann in einen Abzweig hineingedrückt werden. Durch das Drehen der Drehvorrichtung wird somit die Anlage des Spülkopfes an der Wand bewirkt, entsprechend kann der Spülkopf zu einer Ausnehmung hin gedrückt werden. Das Abknicken des Spülkopfes über sein Gelenk unterstützt das Eintauchen in die Abzweigung. Der Schlauch wird dann mitsamt der Drehvorrichtung hinterher gezogen.

Alternativ kann die Kanalspül- und Inspektionsvorrichtung über eine Steuer- und Versorgungsleitung gesteuert werden, welche von einem Bedienstand zunächst zu der Drehvorrichtung und anschließend zum Spülkopf führt. Hierbei wird Kabellänge gespart. Vorzugsweise würde das die Leitung mit ausbildende Kabel dann in den Drehteil hineinlaufen und von diesem weiterführen. Natürlich muss es sich bei den die Leitung ausbildenden verschiedenen Kabelteilen nicht um dasselbe Kabel handeln.

In einer weiteren vorteilhaften Ausbildung der Erfindung ist das Steuer- und Versorgungskabel zumindest teilweise auf einer Rolle aufwickelbar an dem Spülwagen angeordnet ist, wobei eine Sensorvorrichtung zur Aufnahme der Kabelspannung vorhanden ist und die Sensorvorrichtung einen kraftbelasteten Hebel umfasst, der zur Anlage an dem Steuer- und Versorgungskabel ausgebildet und dessen Auslenkung über einen Winkelaufnehmen messbar ist. So kann eine Ansteuerung des Motors einer Kabelhaspel oder -rolle, die zum Auf- und Abwickeln des Kabels vorgesehen ist, in Abhängigkeit der Kabelspannung variabel ausgebildet sein. Bei einem zu schlaffen Kabel kann ein Aufwickelvorgang beschleunigt oder ein Abwickelvorgang verlangsamt werden.

Vorzugsweise wird die Auslenkung des Hebels mittelbar mit einer zusätzlichen Hebelübersetzung auf einen Winkelaufnehmer übertragen, um eine höhere Genauigkeit zu erreichen. Die Auslenkung des Hebels kann allerdings auch unmittelbar an eine Schenkachse des Hebels abgenommen werden. Zur Verarbeitung der Sensordaten des Winkelaufnehmers weist das erfindungsgemäße System Computermittel auf, in denen Referenzwerte für die Ansteuerung des Motors abgespeichert sein können und die die aufgenommenen Werte in Vorgaben für eine Ansteuerung des Motors umsetzt.

Weiterhin kann eine erfindungsgemäße Kanalspül- und Inspektionsvorrichtung sich dadurch auszeichnen, dass zur Messung der ab- oder aufgewickelten Länge des Steuer- und Versorgungskabels eine eine Messrolle aufweisende Längenmessvorrichtung vorgesehen ist. Diese kann in Ergänzung oder alternativ zu einer Messung der Spülschlauchlänge verwendet werden und misst die Länge des abgewickelten Kabels.

Weitere Vorteile und Einzelheiten der Erfindung lassen sich der nachfolgenden Figurenbeschreibung entnehmen. In den schematisch dargestellten Abbildungen zeigt:
Fig. 1 ein erfindungsgemäßes System in einem Abwasserkanal,
Fig. 2 eine erfindungsgemäße Drehvorrichtung in einer perspektivischen Ansicht
Fig. 3 den Gegenstand nach Fig. 2 in einer Schnittdarstellung
Fig. 4 einen weiteren erfindungsgemäßen Gegenstand in einer Schnittdarstellung,
Fig. 5 einen weiteren erfindungsgemäßen Gegenstand,
Fig. 6 den Gegenstand nach Fig. 5 in einer Schnittdarstellung,
Fig. 7 eine Teilrückansicht einer weiteren erfindungsgemäßen Vorrichtung,
Fig. 8 einen Schnitt durch einen Teil des Gegenstands nach Fig. 7,
Fig. 9 den Ausschnitt A nach Fig. 8.

Gleich oder ähnlich wirkende Teile sind - sofern dienlich - mit identischen Bezugsziffern versehen. Einzelne technische Merkmale der nachfolgend beschriebenen Ausführungsbeispiele können auch mit den Merkmalen der vorbeschriebenen Ausführungsbeispiele zu erfindungsgemäßen Weiterbildungen führen.

Fig. 1 zeigt ein erfindungsgemäßes System, welches in einem halbrohrförmig angedeuteten Hauswasserkanal 5 befindlich ist. Das erfindungsgemäße System umfasst eine Drehvorrichtung 1, die über einen vorderen Spülschlauch 2 drehmomentfest mit einem eine Kamera tragenden Spülkopf 3 verbunden ist. Oftmals liegen die Längen dieses vorderen Spülschlauchs 2 zwischen einem und drei Metern und zwar bei einem Spülschlauch von 19.05 mm (3/4") Dicke. Es kann sich allerdings auch um größere Längen handeln. Die in der Zeichnung abgebildeten Größenverhältnisse sind irreführend. Ein Außendurchmesser einer Drehvorrichtung beträgt üblicherweise nicht mehr als 7,5 cm.

In Richtung eines nicht näher dargestellten Spülwagens schließt sich ein hinterer Spülschlauch 4 an, der über den Wassereinlass mit der Drehvorrichtung 1 verbunden ist. Der vordere Spülschlauch 2 ist über einen Wasserauslass an der Drehvorrichtung 1 angebunden. Vorderer Spülschlauch 2 und hinterer Spülschlauch 4 sind Teil des gesamten Spülschlauchs, können jedoch unterschiedliche Durchmesser aufweisen.

Der Spülkopf 3 selbst ist mit zu einem unsymmetrischen Sprühbild um seine Längsachse herum führenden Spüldüsen versehen. Hierdurch kann der Spülkopf entgegen seiner Gewichtskraft durch den Ausstoß des Wassers im Kanal schweben und wird an seinem oberen Ende insbesondere über eine Führungsfläche 6 geführt. Es können auf dem Boden befindliche Hindernisses im Abwasserkanal "überschwebt" werden, gleichzeitig wird durch das Verschwenken des schwebenden Spülkopfes und ein Abknicken desselben an einem nicht näher dargestellten Gelenk 7 ein einfaches Einführen in Seitenabzweiger ermöglicht.

Angesteuert und elektrisch versorgt wird die Drehvorrichtung 1 über eine Steuer- und Versorgungsleitung, die auch der Versorgung der Kamera dient und durch ein vorzugsweise mehradriges Kabel 10 mit ausgebildet wird, welches von dem spülwagenseitig anzuordnenden Bedienterminal unmittelbar bis zum Spülkopf 3 führt. Bei einer Drehung des Spülkopfes 3 durch die Dreheinheit bzw. -vorrichtung 1 kann sich das gesamte Kabel 10 verwinden, so dass die hierdurch entstehende Belastung gut verteilt wird. Ein Kabel 15 leitet dann die für die Versorgung und Ansteuerung der Dreheinheit 1 notwendigen Spannungen und Daten zur Dreheinheit bzw. Drehvorrichtung 1. Dieses Kabel ist auf Seiten des Drehteils der Dreheinheit angeordnet, so dass es sich im Betrieb nicht verdreht. Der Schlauch 2 und der Schlauch 4 sind zwar biegsam ausgebildet, um in Abzweigungen des Kanals hinein zu gelangen, lassen sich in sich jedoch so weitgehend wie möglich nicht verdrehen (tordieren). Eine Drehung der Drehvorrichtung 1 verdreht somit direkt den Spülkopf 3. Durch den aus den Düsen des Spülkopfes entstehenden Schub, der den Spülkopf 3 im Kanal 5 an eine Wand drückt, kann der Spülkopf 3, der auch für den Vortrieb zuständig ist, dann in einen Abzweig hineingedrückt werden. Das Abknicken am Gelenk 7 unterstützt in diesem Fall das Eintauchen in den Abzweig. Der Schlauch 2 wird mitsamt der Drehvorrichtung hinterher gezogen.

Ein Anschluss der Drehvorrichtung für den hinteren Spülschlauch 4 umfasst eine Presshülse 8, die auf einer erst in Fig. 3 sichtbaren Einlasstülle 9 gemeinsam mit dem Schlauch 4 aufgepresst werden kann. Auf Seiten des Wasserauslasses ist ebenfalls eine Auslasstülle 11 vorhanden, die zusammen mit einer Presshülse 12 den vorderen Spülschlauch 2 zwischen sich aufnehmen kann.

Ein Anschlussteil der Drehvorrichtung weist Vortriebsdüsen 13 auf, die die Fortbewegung des Drehteils unterstützen und gleichzeitig vom Spülkopf entfernt zusätzlich spülen.

An dem der Einlasstülle 9 entgegengesetzten Ende des Wassereinlasses weist dieser ein hohlkugelartiges Einlassende 14 auf, welches in einer Einlasspfanne 16 anangeordnet ist. Unter dem im Spülschlauch bzw. in der Drehvorrichtung anstehenden Druck erfolgt eine geringe Verschiebung der Einlasstülle in der Pfanne, die zu einer selbstdichtenden Anlage der Kugelfläche in der Pfanne führt. Hierfür ist eine zur Ausbildung des hohlkugelartigen Endes als Zweiachsengelenk verwendete Verbolzung, die in der Fig. nicht näher zu erkennen ist, in geringem Ausmaß mit Spiel behaftet. So erfolgt eine Übertragung bzw. Abstützung des auf den Anschlussteil wirkenden Drehmoments am Spülschlauch 4.

Auch auf Seiten des Wasserauslasses ist ein hohlkugelartiges Auslassende 17 in einer Pfanne 25 angeordnet, welches über entsprechende Verbolzung und Dichtung eine drehmomentübertragene Anbindung des vorderen Spülschlauches 2 an die Drehvorrichtung 1 gewährleistet.

Sowohl das hohlkugelartige Einlassende wie auch das hohlkugelartige Auslassende sind mit ihrer Pfanne als separate Teile an dem Drehteil 18 bzw. dem Anschlussteil 19 verschraubt. In der Fig. 2 sind diesbezüglich Befestigungsmittel 21 erkennbar.

Zwischen Drehteil 18 und Anschlussteil 19 ist ein Innenraum 22 gebildet, in dem ein eine Untersetzung ausbildendes Übersetzungsgetriebe 23 angeordnet ist. Dieses ist einenends über einen elektrischen Motor 24 mit einem relativ kleinen Drehmoment beaufschlagbar, welches dann zu einem ausreichend großen Drehmoment übersetzt wird. Ein weiterer Motor ist vorhanden, dem Schnitt jedoch nicht zu entnehmen und um die Längsmittelachse relativ zum ersten Motor verschwenkt im Drehteil angeordnet. Das Drehteil 18 ist über Lager 24' auf dem Anschlussteil gelagert. Eine Abstützung des Getriebes 23 erfolgt einerseits auf einer nach außen von einer zentralen Längsmittelachse 26 weggerichteten Fläche des Anschlussteils 19 und andererseits an einer zur zentralen Längsmittelachse 26 hin gerichteten Innenseite einer Gehäusewand 27 des Drehteils. Die Fläche, auf der sich das Getriebe 23 innenseitig abstützt, ist Teil eines zentralen Flansches 28, der hohlzylinderförmig ausgebildet ist und einen Leitungskanal ausbildet. Gleichzeitig dient dieser als Abstützung für einen Teil der Lagerung, d.h. für ein Lager 24'. Die Längsmittelachse 26 ist gleichzeitig Drehachse des Systems.

Sowohl in dem Ausführungsbeispiel der Fig. 3 wie auch in dem Ausführungsbeispiel der Fig. 4 ist ein zwischen Anschlussteil 19 und Drehteil 18 gebildeter Hohlraum 22 mittels Dichtungen 31 gegenüber dem Außenraum abgedichtet und mit einem Überdruckventil 32 gesichert.

In dem Ausführungsbeispiel der Fig. 4 ist darüber hinaus der Motor 24 auf Seiten des Anschlussteils angeordnet. Dennoch verbleibt ausreichend Platz für Vortriebsdüsen 13.

In einer weiteren Ausbildung der Erfindung gemäß Fig. 5 ist die Drehvorrichtung gleichzeitig als Spülkopf mit ausgebildet. Hierzu ist in dem Drehteil 18 ein Kamerakopf angeordnet, dessen Gehäuseöffnungen 36 für Beleuchtungsmittel sowie eine Öffnung 37 für eine Kameralinse aufweist.

Der Kamerakopf selbst ist mit einer Kamera 38 versehen, die gesichert im Kamerakopf und abgedichtet gegenüber etwaigen Flüssigkeiten aus dem Außenraum angeordnet ist.

Das Drehteil 18 ist weiterhin auf einem zentralen Flansch 39' des Anschlussteils 19 angeordnet. Zwischen Drehteil 18 und Anschlussteil 19 ist ein Torquemotor 39 befindliche, der aufgrund eines Eingangssignals eine Drehung des Drehteils inklusive der Spül- und Vortriebsdüsen 41 bewirkt. Die Spül- und Vortriebsdüsen 41 weisen ein um die Längsmittelachse 26 herum unsymmetrisch ausgebildetes Sprühbild auf, um einerseits ein Schweben des Sprühkopfes und andererseits ein Spülen und Reinigen der Kanalwandung zu bewirken. Über eine innerhalb entlang des Umfangs des Anschlussteils 19 umlaufende Ausnehmung 45 werden die Düsen 41 während einer Drehung kontinuierlich versorgt.

Ein Wassereinlass ist analog zu dem Wassereinlass des Ausführungsbeispiels der Figuren 3 und 4 ausgebildet, so dass ein Abknicken des Spülkopfes und ein Einfahren in einen Seitenkanal insbesondere bei verstärkt gegen die Gewichtskraft nach unten wirkenden Düsen und einem schwebend am oberen Kanalscheitel gehaltenen Spülkopf bei Drehung des Drehteils möglich ist.

Eine weitere erfindungsgemäße Kanalspül- und Inspektionsvorrichtung umfasst gemäß Fig. 7 eine Spülschlauchhaspel 51 sowie eine Kabelwickelvorrichtung 52, die vorzugsweise bei einem Spülwagen 53 direkt an der Spülschlauchhaspel 51 montiert werden kann. Ein Saugrohr 54 dient der Absaugung des verschmutzten Wassers sers aus dem zu reinigenden Kanal. Der Spülwagen ohne die Kabelwickelvorrichtung, die Spülschlauchhaspel, die vor- und nachbeschriebenen Erfindungen und die Bedien- bzw. Steuervorrichtung für die Drehvorrichtung ist nicht Gegenstand der vorliegenden Erfindung.

Die Fig. 8 zeigt einen vertikalen Längsmittelschnitt, der entlang des Kabels 10 verläuft und durch die Kabelwickelvorrichtung 52 hindurch verläuft. In dem Feld A ist eine Sensorvorrichtung zur Aufnahme der Kabelspannung dargestellt, die einen kraftbelasteten Hebel 56 aufweist. Dieser stützt sich über eine Rolle 57 auf dem Kabel 10 ab. Eine in Ansätzen erkennbare Zugfeder 58 zieht den um eine Achse 59 verschwenkbaren Hebel gegen das Kabel 10. In der dargestellten Position ist der Hebel maximal verfahren und das Kabel straff gezogen. Eine höhere Kabelspannung, die nicht zu einer Veränderung des Verlaufs des Kabels 10 führt, kann von der Vorrichtung nicht aufgenommen werden.

Über eine endseitig des Hebels angeordnete Hebelmimik mit zwei weiteren Hebeln 61 wird die Bewegung des Hebels 56 zu einem Winkelaufnehmer in einem Sensorkasten 62 übertragen. Eine Kabelführungsvorrichtung 63 dient dem ordentlichen Aufwickeln des Kabels 10 auf seiner Kabeltrommel 64.

Die Daten des Winkelaufnehmers werden mit Hilfe von Computermitteln 66, insbesondere mittels eines elektronischen Datenverarbeitungsgeräts, in dem auch Referenzwerte für die Ansteuerung des Motors abgespeichert werden können, in Ansteuersignale für eine Motorregelung 67 umgesetzt. Entsprechend wird ein Motor 68, der eine Drehung der (Kabel-)rolle 64 bewirkt, angesteuert.

In der Detailansicht A gemäß Fig. 9 ist erkennbar, dass zusätzlich zu der Vorrichtung zur Aufnahme des Winkels noch eine weitere Messvorrichtung vorhanden ist. Hierbei handelt es sich um eine Längenmessvorrichtung zur Messung der auf- oder abgewickelten Länge des Steuer- und Versorgungskabels 10. Über einen mit einer Zugfeder 69 belasteten Hebel 71 wird das Kabel 10 gegen eine Messrolle 72 gedrückt, über deren Drehung die Länge des auf- oder abgewickelten Kabels bestimmt wird. Hebel 71 und Hebel 56 sind mit derselben Drehachse 59 versehen, so dass beide Systeme, Kabelspannungs-Messvorrichtung und Weglängenmessvorrichtung, einen identischen Bezugspunkt aufweisen und somit beide Systeme - zumindest ansatzweise - miteinander gekoppelt sind, um Fremdeinflüsse möglichst ausschließen zu können. Bei Verwendung einer solchen Vorrichtung kann eine an einem Spülschlauch vorzusehende Längenmessvorrichtung entfallen.

## Patentansprüche

1. Drehvorrichtung zum Drehen zumindest eines Teils eines an einen Spülschlauch anzuschließenden Spülkopfes (3), der zum Inspizieren und Reinigen von Regen-, Betriebs- oder Abwasserkanälen (5) verwendbar ist, wobei die Drehvorrichtung (1) einen einen Wassereinlass aufweisenden Anschluss für den Spülschlauch und zumindest einen leitungsmäßig mit dem Wassereinlass verbundenen Wasserauslass aufweist, wobei ein den Wasserauslass umfassender Drehteil (18) der Drehvorrichtung (1) relativ zu einem den Anschluss umfassenden Anschlussteil (19) der Drehvorrichtung (1) um eine Drehachse (26) drehbar ist, wobei der Anschluss für den Spülschlauch zur Abstützung eines Drehmoments an dem Spülschlauch ausgebildet ist, und wobei die Drehvorrichtung eine Antriebsvorrichtung mit zumindest einem über eine Leitung gespeisten Motor (24) aufweist, der als Hydraulikmotor oder als elektrischer Motor ausgebildet ist, mittels der der den Wasserauslass umfassende Drehteil (18) der Drehvorrichtung relativ zu einem den Anschluss umfassenden Anschlussteil (19) der Drehvorrichtung (1) drehbar ist, wobei der Motor (24) über ein Steuer- und Versorgungskabel, welches die als Steuer- und Versorgungsleitung (10,15) ausgebildete Leitung mit ausbildet, steuerbar eingerichtet ist.

2. Drehvorrichtung nach Anspruch 1, **dadurch gekennzeichnet, dass** der Wassereinlass einenends ein hohlkugelartiges Einlassende (14) und anderenends eine Einlasstülle (9) aufweist, die insbesondere mit dem Spülschlauch verpressbar ist.

3. Drehvorrichtung nach Anspruch 2, **dadurch gekennzeichnet, dass** das Einlassende (14) in einer Einlasspfanne (16) angeordnet und insbesondere unter Druck selbstdichtend ausgebildet ist.

4. Drehvorrichtung nach Anspruch 2 oder 3, **dadurch gekennzeichnet, dass** das Einlassende (14) ein ein- oder zweiachsiges Gelenk mit ausbildet

5. Drehvorrichtung nach einem der vorherigen Ansprüche, **dadurch gekennzeichnet, dass** der Wasserauslass einenends ein hohlkugelartiges Auslassende (17) und anderenends eine Auslasstülle (11) aufweist, die insbesondere mit dem Spülschlauch verpressbar ist.

6. Drehvorrichtung nach Anspruch 5, **dadurch gekennzeichnet, dass** das Auslassende (17) in einer Pfanne (25) angeordnet und insbesondere unter Druck selbstdichtend ausgebildet ist.

7. Drehvorrichtung nach Anspruch 5 oder 6, **dadurch gekennzeichnet, dass** das Auslassende ein ein- oder zweiachsiges Gelenk mit ausbildet.

8. Drehvorrichtung nach einem der vorherigen Ansprüche, **dadurch gekennzeichnet, dass** der Motor (24) an dem Drehteil (18) oder dem Anschlussteil (19) festgelegt ist.

9. Drehvorrichtung nach Anspruch 8, **dadurch gekennzeichnet, dass** ein Getriebe (23) vorgesehen ist, welches ein vom Motor (24) ausgeübtes Drehmoment übersetzt und vorzugsweise innerhalb der Drehvorrichtung (1) zwischen Drehteil (18) und Anschlussteil (19) angeordnet ist.

10. Drehvorrichtung nach Anspruch 9, **dadurch gekennzeichnet, dass** das Getriebe (23) einerseits auf einer nach außen von einer zentralen Längsmittelachse (26) weg gerichteten Fläche des Dreh- oder Anschlussteils (18,19) und andererseits an einer zur zentralen Längsmittelachse (26) hin gerichteten Innenseite einer Gehäusewand (27) abgestützt ist.

11. Drehvorrichtung nach einem der vorherigen Ansprüche, **dadurch gekennzeichnet**, das das Anschlussteil (19) oder das Drehteil (18) einen insbesondere hohlzylinderförmigen zentralen Flansch (28) aufweist, welcher einen Leitungskanal ausbildet und auf dem der andere Teil, d.h. Drehteil (18) bzw. Anschlussteil (19), mit gelagert ist.

12. Drehvorrichtung nach einem der vorherigen Ansprüche, **dadurch gekennzeichnet, dass** ein von Anschlussteil (19) und Drehteil (18) ausgebildeter Hohlraum (22) der Drehvorrichtung gegenüber dem Außenraum abgedichtet und mit einem Überdruckventil (32) gegen Wassereindringen gesichert ist.

13. Drehvorrichtung nach einem der vorherigen Ansprüche, **dadurch gekennzeichnet, dass** die Drehvorrichtung (1) wenigstens eine und vorzugsweise mehrere zur Erzeugung eines unsymmetrisch um die Längsmittelachse (26) der Drehvorrichtung (1) herum verteilten Sprühbildes ausgebildete Düsen (41) aufweist.

14. Drehvorrichtung nach einem der vorherigen Ansprüche, **dadurch gekennzeichnet, dass** das Anschlussteil (19) eine entlang seines Umfangs verlaufende Ausnehmung (45) aufweist, über die eine Vortriebsdüse (41) des Drehteils während einer Drehung des Drehteils vorzugsweise kontinuierlich versorgt werden kann.

15. Drehvorrichtung nach einem der vorherigen Ansprüche, **dadurch gekennzeichnet, dass** die Drehvorrichtung (1) wenigstens eine Kamera (38) und/oder zumindest ein Beleuchtungsmittel umfasst.

16. Drehvorrichtung nach Anspruch 15, **dadurch gekennzeichnet, dass** die Kamera in dem Drehteil (18) angeordnet ist.

17. Drehvorrichtung nach Anspruch 16, **dadurch gekennzeichnet, dass** der Wasserauslass des Drehteils (18) zu einer Düse des Anschlussteils führt.

18. Drehvorrichtung nach einem der vorherigen Ansprüche, **dadurch gekennzeichnet, dass** der Wassereinlass zum-Anschluss eines Spülschlauches (4) ausgebildet ist, der einen größeren Durchmessers aufweist als ein am Wasserauslass anschließbarer Spülschlauch (2).

19. Kanalspül- und Inspektionsvorrichtung mit Spülkopf (3), Spülschlauch und Drehvorrichtung (1), **dadurch gekennzeichnet, dass** die Drehvorrichtung (1) nach einem der vorherigen Ansprüche ausgebildet ist.

20. Kanalspül- und Inspektionsvorrichtung nach Anspruch 19, **dadurch gekennzeichnet, dass** die Drehvorrichtung (1) über eine vom Spülkopf (3) her kommende Steuer- und Versorgungsleitung (15) gesteuert ist, wobei ein als Steuer- und Versorgungsleitung ausgebildetes Steuer- und Versorgungskabel (10) von einem zu verwendenden Spülwagen (53) direkt zum Spülkopf führt.

21. Kanalspül- und Inspektionsvorrichtung nach Anspruch 19, **dadurch gekennzeichnet, dass** ein die Steuer- und Versorgungsleitung mit ausbildendes Kabel von einem Spülwagen (53) zunächst zu der Drehvorrichtung (1) führt, von der eine weitere Steuer- und Versorgungsleitung anschließend zum Spülkopf (3) führt.

22. Kanalspül- und Inspektionsvorrichtung nach einem der Ansprüche 20 oder 21, **dadurch gekennzeichnet, dass** das Steuer- und Versorgungskabel (10) auf einer Rolle (64) aufwickelbar an dem Spülwagen anzuordnen ist, wobei eine Sensorvorrichtung zur Aufnahme der Kabelspannung vorhanden ist und die Sensorvorrichtung einen kraftbelasteten Hebel (56) umfasst, der zur Anlage an dem Steuer- und Versorgungskabel (10) ausgebildet und dessen Auslenkung über einen Winkelaufnehmer messbar ist.

23. Kanalspül- und Inspektionsvorrichtung nach einem der Ansprüche 19 bis 22, **dadurch gekennzeichnet, dass** zur Messung der ab- oder aufgewickelten Länge des Steuer- und Versorgungskabels (10) eine eine Messrolle (72) aufweisende Längenmessvorrichtung vorgesehen ist.

## Claims

1. Rotation device for rotating at least a portion of a flushing head (3) which is to be connected to a flushing hose and can be used for inspecting and cleaning storm drains, inflow and outflow channels or sewers (5), wherein the rotation device (1) comprises a connection for the flushing hose having a water inlet and at least one water outlet connected to the water inlet via a line, wherein a rotation part (18) of the rotation device (1) comprising the water outlet is rotatable about a rotation axis (26) relative to a connecting part (19) of the rotation device (1) comprising the connection, wherein the connection for the flushing hose is designed to support a torque on the flushing hose, and wherein the rotation device comprises a drive device with at least one motor (24) which is supplied via a line and is designed as a hydraulic motor or as an electric motor, by means of which drive device the rotation part (18) of the rotation device comprising the water outlet is rotatable relative to a connecting part (19) of the rotation device (1) comprising the connection, wherein the motor (24) is configured to be controllable via a control and supply cable, which also forms the line which is designed as a control and supply line (10, 15).

2. Rotation device according to claim 1, **characterised in that** the water inlet has at one end a hollow-spherical inlet end (14) and at the other end an inlet spout (9), which can be pressed in particular together with the flushing hose.

3. Rotation device according to claim 2, **characterised in that** the inlet end (14) is arranged in an inlet socket (16) and is in particular self-sealing under pressure.

4. Rotation device according to either claim 2 or claim 3, **characterised in that** the inlet end (14) also forms a one- or two-axis joint.

5. Rotation device according to any of the preceding claims, **characterised in that** the water outlet has at one end a hollow-spherical outlet end (17) and at the other end an outlet spout (11), which can be pressed in particular together with the flushing hose.

6. Rotation device according to claim 5, **characterised in that** the outlet end (17) is arranged in a socket (25) and is in particular self-sealing under pressure.

7. Rotation device according to either claim 5 or claim 6, **characterised in that** the outlet end also forms a one- or two-axis joint.

8. Rotation device according to any of the preceding claims, **characterised in that** the motor (24) is fixed to the rotation part (18) or the connecting part (19).

9. Rotation device according to claim 8, **characterised in that** a transmission (23) is provided which transmits a torque exerted by the motor (24) and which is preferably arranged within the rotation device (1) between the rotation part (18) and the connecting part (19).

10. Rotation device according to claim 9, **characterised in that** the transmission (23) is supported, on one side, on a surface of the rotation or connecting part (18, 19) directed outwards away from a central longitudinal axis (26) and, on the other side, on an inner side of a housing wall (27) directed towards the central longitudinal axis (26).

11. Rotation device according to any of the preceding claims, **characterised in that** the connecting part (19) or the rotation part (18) has a central flange (28) which is in particular hollow-cylindrical, which forms a line channel and on which the other part, i.e. the rotation part (18) or connecting part (19), is also mounted.

12. Rotation device according to any of the preceding claims, **characterised in that** a cavity (22) of the rotation device formed by the connecting part (19) and the rotation part (18) is sealed from the outside and secured against water penetration by means of a pressure relief valve (32).

13. Rotation device according to any of the preceding claims, **characterised in that** the rotation device (1) has at least one and preferably a plurality of nozzles (41) designed to produce a spray pattern distributed asymmetrically around the central longitudinal axis (26) of the rotation device (1).

14. Rotation device according to any of the preceding claims, **characterised in that** the connecting part (19) has a recess (45) extending along its circumference, via which a propulsion nozzle (41) of the rotation part can preferably be supplied continuously during a rotation of the rotation part.

15. Rotation device according to any of the preceding claims, **characterised in that** the rotation device (1) comprises at least one camera (38) and/or at least one illumination means.

16. Rotation device according to claim 15, **characterised in that** the camera is arranged in the rotation part (18).

17. Rotation device according to claim 16, **characterised in that** the water outlet of the rotation part (18) leads to a nozzle of the connecting part.

18. Rotation device according to any of the preceding claims, **characterised in that** the water inlet is designed for connecting a flushing hose (4) which has a larger diameter than a flushing hose (2) which is connectable to the water outlet.

19. Device for flushing and inspecting channels having a flushing head (3), flushing hose and rotation device (1), **characterised in that** the rotation device (1) is designed according to any of the preceding claims.

20. Device for flushing and inspecting channels according to claim 19, **characterised in that** the rotation device (1) is controlled via a control and supply line (15) coming from the flushing head (3), a control and supply cable (10) designed as a control and supply line leading directly from a flushing wagon (53) to be used to the flushing head.

21. Device for flushing and inspecting channels according to claim 19, **characterised in that** a cable which also forms the control and supply line leads from a flushing wagon (53) first to the rotation device (1), from which a further control and supply line then leads to the flushing head (3).

22. Device for flushing and inspecting channels according to either of claims 20 or 21, **characterised in that** the control and supply cable (10) is to be arranged on the flushing wagon such that it can be wound on a roller (64), a sensor device for receiving the cable tension being present and the sensor device comprising a force-loaded lever (56) which is designed to engage with the control and supply cable (10) and whose deflection is measurable via an angle sensor.

23. Device for flushing and inspecting channels according to any of claims 19 to 22, **characterised in that** a length measuring device having a measuring roller (72) is provided for measuring the wound or unwound length of the control and supply cable (10).

## Revendications

1. Dispositif de rotation, permettant de faire tourner au moins une partie d'une tête de lavage (3) à raccorder à un flexible de lavage qui peut être utilisé pour inspecter et nettoyer des canalisations (5) d'eau pluviale, d'eau industrielle, ou d'eaux usées, dans lequel le dispositif de rotation (1) présente un raccord, présentant une entrée d'eau et destiné au flexible de lavage, et au moins une sortie d'eau reliée par un circuit à l'entrée d'eau, dans lequel une partie rotative (18), comprenant la sortie d'eau, du dispositif de rotation (1) peut être mise en rotation autour d'un axe de rotation (26) par rapport à une partie de raccordement (19), comprenant le raccord, du dispositif de rotation (1), dans lequel le raccord destiné au flexible de lavage est formé pour supporter un moment de rotation au niveau du flexible de lavage, et dans lequel le dispositif de rotation présente un dispositif d'entraînement muni d'au moins un moteur (24) qui est alimenté par un circuit, est formé sous la forme d'un moteur hydraulique ou d'un moteur électrique, et au moyen duquel la partie rotative (18), comprenant la sortie d'eau, du dispositif de rotation peut être mise en rotation par rapport à une partie de raccordement (19), comprenant le raccord, du dispositif de rotation (1), dans lequel le moteur (24) est conçu de manière à pouvoir être commandé par l'intermédiaire d'un câble de commande et d'alimentation formant le circuit faisant office de circuit de commande et d'alimentation (10, 15).

2. Dispositif de rotation selon la revendication 1, **caractérisé en ce que** l'entrée d'eau présente une extrémité d'entrée sphérique creuse (14) au niveau d'une extrémité et une douille d'entrée (9), au sein de laquelle le flexible de lavage peut en particulier être rentré en force, au niveau de l'autre extrémité.

3. Dispositif de rotation selon la revendication 2, **caractérisé en ce que** l'extrémité d'entrée (14) est agencée dans une crapaudine d'entrée (16) et est en particulier formée pour être auto-obturante sous pression.

4. Dispositif de rotation selon la revendication 2 ou 3, **caractérisé en ce que** l'extrémité d'entrée (14) forme une articulation à un ou deux axe(s)

5. Dispositif de rotation selon l'une quelconque des revendications précédentes, **caractérisé en ce que** la sortie d'eau présente une extrémité de sortie sphérique creuse (17) au niveau d'une extrémité et une douille de sortie (11), au sein de laquelle le flexible de lavage peut en particulier être rentré en force, au niveau de l'autre extrémité.

6. Dispositif de rotation selon la revendication 5, **caractérisé en ce que** l'extrémité de sortie (17) est agencée dans une crapaudine (25) et est en particulier formée pour être auto-obturante sous pression.

7. Dispositif de rotation selon la revendication 5 ou 6, **caractérisé en ce que** l'extrémité de sortie forme une articulation à un ou deux axe(s).

8. Dispositif de rotation selon l'une quelconque des revendications précédentes, **caractérisé en ce que** le moteur (24) est installé fixe au niveau de la partie rotative (18) ou de la partie de raccordement (19).

9. Dispositif de rotation selon la revendication 8, **caractérisé en ce qu'**un engrenage (23) traduisant un moment de rotation exercé par le moteur (24) et agencé de préférence à l'intérieur du dispositif de rotation (1) entre la partie rotative (18) et la partie de raccordement (19) est prévu.

10. Dispositif de rotation selon la revendication 9, **caractérisé en ce que** l'engrenage (23) est supporté d'une part sur une surface, orientée vers l'extérieur à partir d'un axe longitudinal médian central (26), de la partie rotative ou de raccordement (18, 19), et est supporté d'autre part au niveau d'un côté intérieur, orienté vers l'axe longitudinal médian central (26), d'une paroi de boîtier (27).

11. Dispositif de rotation selon l'une quelconque des revendications précédentes, **caractérisé en ce que** la partie de raccordement (19) ou la partie rotative (18) présente une bride centrale (28), en particulier de forme cylindrique creuse, qui forme un canal de circuit et sur laquelle est montée l'autre partie, à savoir la partie rotative (18) ou la partie de raccordement (19).

12. Dispositif de rotation selon l'une quelconque des revendications précédentes, **caractérisé en ce qu'**une cavité (22), formée par la partie de raccordement (19) et la partie rotative (18), du dispositif de rotation est rendue étanche par rapport à l'espace extérieur et est protégée contre la pénétration d'eau grâce à une soupape de surpression (32).

13. Dispositif de rotation selon l'une quelconque des revendications précédentes, **caractérisé en ce que** le dispositif de rotation (1) présente au moins une et de préférence plusieurs buses (41), formée(s) pour générer un motif de pulvérisation réparti de manière non symétrique autour de l'axe longitudinal médian central (26) du dispositif de rotation (1).

14. Dispositif de rotation selon l'une quelconque des revendications précédentes, **caractérisé en ce que** la partie de raccordement (19) présente un évidement (45) s'étendant le long de sa circonférence et par l'intermédiaire duquel une buse de propulsion (41) de la partie rotative peut être alimentée, de préférence en continu, pendant une rotation de la partie rotative.

15. Dispositif de rotation selon l'une quelconque des revendications précédentes, **caractérisé en ce que** le dispositif de rotation (1) comprend au moins une caméra (38) et/ou au moins un moyen d'éclairage.

16. Dispositif de rotation selon la revendication 15, **caractérisé en ce que** la caméra est agencée dans la partie rotative (18).

17. Dispositif de rotation selon la revendication 16, **caractérisé en ce que** la sortie d'eau de la partie rotative (18) mène à une buse de la partie de raccordement.

18. Dispositif de rotation selon l'une quelconque des revendications précédentes, **caractérisé en ce que** l'entrée d'eau est formée pour être raccordée à un flexible de lavage (4) qui présente un diamètre supérieur à celui d'un flexible de lavage (2) pouvant être raccordé à la sortie d'eau.

19. Dispositif de lavage et d'inspection de canalisation avec tête de lavage (3), flexible de lavage et dispositif de rotation (1), **caractérisé en ce que** le dispositif de rotation (1) est formé selon l'une quelconque des revendications précédentes.

20. Dispositif de lavage et d'inspection de canalisation selon la revendication 19, **caractérisé en ce que** le dispositif de rotation (1) est commandé par l'intermédiaire d'un circuit de commande et d'alimentation (15) provenant de la tête de lavage (3), dans lequel un câble de commande et d'alimentation (10) faisant office de circuit de commande et d'alimentation (10) mène directement à la tête de lavage en partant d'un chariot de lavage (53) à utiliser.

21. Dispositif de lavage et d'inspection de canalisation selon la revendication 19, **caractérisé en ce qu'**un câble formant le circuit de commande et d'alimentation mène d'abord, en partant d'un chariot de lavage (53), au dispositif de rotation (1) à partir duquel un autre circuit de commande et d'alimentation mène ensuite à la tête de lavage (3).

22. Dispositif de lavage et d'inspection de canalisation selon l'une quelconque des revendications 20 ou 21, **caractérisé en ce que** le câble de commande et d'alimentation (10) doit être agencé au niveau du chariot de lavage de manière à pouvoir être enroulé sur un rouleau (64), dans lequel un dispositif formant capteur est présent afin d'enregistrer la tension de câble et le dispositif formant capteur comprend un levier (56) soumis à une force, qui est formé pour être mis en place au niveau du câble de commande et d'alimentation (10) et dont l'élongation peut être mesurée par l'intermédiaire d'un capteur d'angle.

23. Dispositif de lavage et d'inspection de canalisation selon l'une quelconque des revendications 19 à 22, **caractérisé en ce qu'**un dispositif de mesure de longueur présentant un rouleau de mesure (72) est prévu pour mesurer la longueur déroulée ou enroulée du câble de commande et d'alimentation (10).
